# EUROPÄISCHE PATENTSCHRIFT

(11) **EP 0 092 693 B1**
(45) Veröffentlichungstag und Bekanntmachung des Hinweises auf die Patenterteilung: **03.04.1985**
(21) Anmeldenummer: 83103226.3
(22) Anmeldetag: 31.03.1983
(51) Int. Cl.: E04C 1/14, E04B 2/86

(54) **Schalungselement mit Hartschaum-Platten für die Mantelbetonbauweise**
Form element with slabs of rigid foam for permanent-construction walls
Elément de coffrage comportant des plaques en mousse dure pour la construction à coffrage permanent

(30) Priorität: 23.04.1982 CH 2470/82
(43) Veröffentlichungstag der Anmeldung: 02.11.1983
(62) Teilanmeldung aus: 84106517.0
(73) Patentinhaber: Aregger AG Bauunternehmung, CH-6018 Buttisholz (CH)
(72) Erfinder: Obino, Daniele, CH-6022 Grosswangen (CH)
(74) Vertreter: Rottmann, Maximilian R.

## Beschreibung

Die vorliegende Erfindung betrifft ein Schalungselement für die Mantelbetonbauweise, mit zwei zueinander parallelen, vertikalen, gleiche Höhe sowie Länge aufweisenden Hartschaum-Platten, die dadurch vertikale, metallische Querstege mit zumindest teilweise geringerer Höhe als die Platten starr miteinander verbunden sind.

Solche übereinandergestellten Schalungselemente bilden eine sogenannte « verlorene Schalung für eine Mauer, die durch Ausbetonieren der Schalung entsteht. Die « verlorene Schalung bildet sodann eine beidseitige Isolationsschicht an der Mauer.

Ein derartiges Schalungselement ist aus der AT-PS 326 879 und der CH-PS 519 066 bekannt, wobei die aus vollem Material bestehenden Stege in starken inneren Vorsprüngen der (somit unebenen) Schaumstoff-Platten eingeschäumt sind. Die Schaumstoff-Vorsprünge bilden Schwächungsstellen im Beton, die sich feuertechnisch, akustisch und hinsichtlich der Befestigung von Gegenständen an der Mauer, aber auch statisch ungünstig auswirken. Zudem ist die Teilbarkeit eines Elementes durch den groben Raster beschränkt und dadurch die Baudimension nicht genügend frei wählbar.

Diese Nachteile sind bei Schalungselementen mit durchgehenden Schaumstoff-Stegen (z. B. gemäss CH-PS 616 981) noch ausgeprägter, weil reguläre, durchgehende « Löcher" im Beton vorhanden sind.

Ein Schalungselement nach der OE-PS 322 804 vermeidet diese Löcher, erkauft den Vorteil aber mit dem Nachteil der in der Zugzone einzuklebenden Asbeststege, wobei die Teilbarkeit problematisch verbleibt und die Haltbarkeit am Bau fragwürdig ist. Es handelt sich dabei offensichtlich um ein der auf der Baustelle zusammenzusetzenden Schalung verwandtes Element, was schon aus rationellen Ueberlegungen abzulehnen ist.

Der Erfindung liegt die Aufgabe zugrunde, ein Schalungselement der eingangs genannten Art zu schaffen, das die erwähnten Nachteile nicht aufweist, das in der Herstellung und Verwendung wirtschaftlich vorteilhaft ist, und das sich insbesondere durch eine ausgesprochen widerstandfähige Verbindung der beiden Platten auszeichnet. Zur Lösung dieser Augabe wird ein Schalungselement der eingangs genannten Art vorgeschlagen, das dadurch gekennzeichnet ist, dass die Platten im wesentlichen ebene Seitenflächen aufweisen und daß die Querstege an ihren beiden Endbereichen beidseitig angeordnete, voneinander getrennte, in einer Druckzone jeder Platte gelegene Flanschlappen und näher bei ihren Mittelbereichen wenigstens teilweise in einer Zugzone der Platten gelegene Durchbrüche aufweisen, wobei die Druckzone und die Zugzone auf einen Belastungszustand des Schalungselementes bezogen sind, der beim mit unverfestigtem Beton gefüllten Schalungselement vorliegt.

Dadurch ist es ermöglicht, die Innenseite der Platten im wesentlichen eben, d. h. ohne Verankerungsvorsprünge auszubilden, ohne dass die Verankerungskraft vermindert würde.

Durch die ebenen Platten sind innen also keine Schaumstoffvorsprünge vorhanden, die die genannten « Löcher für Feuer, Schall und Befestigungsmittel bilden oder die Festigkeit der so erstellten Mauer beeinträchtigen könnten. Der feuerhemmende, aus Metall bestehende Steg unterstützt diese « Lochfreiheit •.

Dadurch, dass an diesem metallenen Steg an beiden Enden beidseitig eine Mehrzahl von voneinander durch Unterbrüche getrennte Flanschlappen angebracht sind, ist eine erstaunliche Steigerung der Verankerungskraft zu bemerken, die durch Anbringen der Flanschlappen in der Druckzone der Platten (bezogen auf den Zustand bei mit unverfestigtem Beton gefüllten Element) noch vergrössert wird. Durch die Anordnung von Durchbrechungen in den Stegen, die sich zumindest teilweise in der Zugzone (bezogen auf das mit unverfestigtem Beton gefüllte Element) der Platten befinden, kann die Ausreisskraft zusätzlich gefördert werden. Die erfindungsgemäss vorgesehene Kombination beider Massnahmen erlaubt es, bei geringen Steg-Abmessungen in der Längsrichtung des Elementes hohe Festigkeit zu erzielen und dabei allen übrigen Erfordernissen, einschliesslich einer Teilbarkeit in kleinem Raster, zu genügen.

Bringt man innen an jeder Platte eine Vielzahl von gleiches Mass und gleichen Abstand aufweisenden schwalbenschwanzartigen, vertikalen Ankernuten an, und sieht Hartschaum-Trennwände mit entsprechenden Gegenstücken vor, so kann man in einem nur von der Nutdimension bestimmten Raster an jedem Ort eines Baues einen Mauerendabschluss schaffen. Durch gegenseitig um eine Nutbreite bzw. einen Nutabstand versetzte Anordnung der Ankernuten an den sich gegenüberliegenden Platten und entsprechenden Versatz der Gegenelemente der Trennwand ist der diesbezügliche Raster sogar halbierbar, weil eine Trennwand, um 180 Grad gewendet, um eine halbe Nutbreite bzw. um einen halben Nutabstand versetzt werden kann. Dies ist in Kombination mit der vorher genannten Stegausbildung besonders vorteilhaft.

Die Ankernuten haben zudem den Vorteil einer Verzahnung mit dem Beton, so dass auch bei Fehlen eines Steges und zwischen den Stegen eine optimale Haftung der Platten am Beton gegeben ist.

Alle Massnahmen der Erfindung lassen sich vorteilhaft bei aus verschieden dicken Platte bestehenden Elementen anwenden, wobei dieser Dickenunterschied sich günstig auszuwirken vermag, wenn an Aussenwänden eines Bauwerkes die dickere Platte nach aussen zu stehen kommt. Es lassen sich mit der Summe aller Massnahmen Raster von 25 mm und noch weniger erreichen. Selbst feinere, aber auch gröbere Raster sind möglich. Eine Markierung der Aussenfläche der Platten erleichtert die Schnittführung und lässt Schnitte in die Stege vermeiden, wo man dies nicht unbedingt tun will.

Die erfindungsgemässen Schalungselemente können an sich oder in einem Bauwerk besonders folgende Vorteile erbringen :
Isolierfähigkeit des Hartschaumes, wie z. B. aus Polystyrol und Polyurethan.

Vermeiden von Durchgängen für Feuer, Schall, Schädlinge.

Vermeiden von « Löchern für Befestigungsankerpunkte.

Höhere statische Beton-Festigkeit.

Kleine Rasterung möglich und somit praktisch keine Beschränkung der Baumasse (da ja die Toleranzen ohnehin im Rasterbereich liegen dürfte, wenn dieser bei 25 mm liegt).

Bessere Verankerung zwischen Platten und Beton.

Aeusserst belastbare Verankerung zwischen Steg und Schaumstoff.

Vermeiden von Wärmebrücken durch gute Abdichtung gegen Zementmildurchgang.

Die Erfindung wird nachstehend anhand der schematischen Zeichnung eines bevorzugten Schalungselementes beispielsweise besprochen.

Es zeigen :
Figur 1 eine Ansicht eines erfindungsgemässen Schalungselementes in perspektivischer Darstellung,
Figur 2 eine Draufsicht nach Pfeil II in Fig. 1,
Figur 3 eine Draufsicht auf eine einsetzbare Trennwand,
Figur 4 eine perspektivische Darstellung eines in die andeutungsweise und schematisch gezeigten Platten, eingeschäumten Stege,
Figur 5 eine ausschnittweise Unteransicht nach Pfeil IV in Fig.1,
Figur 6 eine Unteransicht auf die einsetzbare Trennwand,
Figur 7 einen Schnitt nach Linie VI-VI in Fig. 2, und
Figur 8 einen Teilschnitt nach Linie VII-VII in Fig. 7.

Das gezeichnete Schalungselement hat zwei verschieden dicke Polystyrolschaum-Platten 1 und 2, die durch Stahl-Stege 3 parallel zueinander und starr miteinander verbunden sind. Die Stege 3 sind in den Platten 1 und 2 eingeschäumt, wobei in für den Fachmann aus den Fig. 2, 4, 5, 7 und 8 klar ersichtlicher Weise die Flanschlappen 30 sich in der Druckzone befinden, d. h. in jener Zone der Platten 1 und 2, in der die Betonfüllung längs der Platten Druck erzeugt.

Dagegen sind Durchbrüche 31 gemäss Fig. 4 und 6 zumindest vorwiegend in der Zugzone angeordnet, also dort, wo die Betonfüllung einen Zug in der Plattenlängsrichtung erzeugt. So ist ein guter Zusammenhalt des Schaumstoffes und keine Rissbildung an den Stegen 3 zu befürchten. Nocken 32 an den Stegen 3 dienen der eventuellen Platzbestimmung von Armierungsstäben. Die Stege weisen eine nur sehr geringe Höhe auf, so dass praktisch kein Unterbruch im Beton entsteht.

Insbesondere aus Fig. 4 ist ersichtlich, dass die Flanschlappen 31 durch teilweise aus dem Material des Steges 3 ausgestanzte, rechtwinklig aus der Stegebene abgebogene Elemente gebildet sind. Die dadurch entstehenden Oeffnungen im Steg 3 dienen so zumindest teilweise als Durchbrüche 31. Dadurch lassen sich die Stege 3 rationell und fast ohne Materialverlust herstellen.

An der Innenseite der Platten 1 und 2 sind Schwalbenschwanznuten 10 und 20 in gleichem Abstand vorgesehen, so dass jeder « Nutenabstand in eine Schwalbenschwanznut 10 bzw. 20 passen würde. Die Nuten 10 sind gegenüber den Nuten 20 um eine halbe Teilung versetzt. Entsprechende Gegenstücke 40 in ebenfalls versetzter Anordnung sind an den vertikalen Stirnflächen der zwischen die Platten 1 und 2 passend einsetzbaren Trennwand 4 vorgesehen. Je nach der Stellung der Trennwand 4 ist ein Versatz um eine halbe Teilung (ein halber Nutenzentralabstand) möglich. Analog zu den Nuten 10 und 20 sind oben an jeder Platte 1 und 2 zwei Reihen von Zäpfchen 5 vorgesehen, wobei jeweils die Zäpfchen der inneren Reihe durch eine weniger hohe Dichtrippe 6 miteinander verbunden sind.

Als Gegenstück zu den Zäpfchen 5 sind unten an den Platten 1 und 2 Vertiefungen 50 vorgesehen, die allesamt von Dichtungsnuten 60 angekreuzt werden.

So ist ein Versatz um einen Zäpfchenzentralabstand längs und quer möglich. Markierungen 7 an der Aussenseite der Platten 1 und 2 sind im Rasterabstand (gleich Zäpfchenabstand, gleich Schwalbenschwanznutenabstand) angebracht. Die Flanschbreite der Stege ist kleiner als dieses Mass. Hier ist ein Raster von z. B. 25 mm konstruktiv vorgesehen.

Man erkennt wohl ohne weitere Erklärung die bereits geschilderten Zusammenhänge, die zu den bereits genannten Vorteilen führen.

## Patentansprüche

1. Schalungselement für die Mantelbetonbauweise, mit zwei zueinander parallelen, vertikalen, gleiche Höhe sowie Länge aufweisenden Hartschaum-Platten (1, 2), die durch vertikale, metallische Querstege (3) mit zumindest teilweise geringerer Höhe als die Platten starr miteinander verbunden sind, dadurch gekennzeichnet, dass die Platten (1, 2) im wesentlichen ebene Seitenflächen aufweisen und daß die Querstege (3) an ihren beiden Endbereichen beidseitig angeordnete, voneinander getrennte in einer Druckzone jeder Platte (1, 2), gelegene Flanschlappen (30) und näher bei ihren Mittelbereichen wenigstens teilweise in einer Zugzone der Platten (1, 2) gelegene Durchbrüche (31) aufweisen, wobei die Druckzone und die Zugzone auf einen Belastungszustand des Schalungselementes bezogen sind, der beim mit unverfestigtem Beton gefüllten Schalungselement vorliegt.

2. Schalungselement nach Anspruch 1, dadurch gekennzeichnet, dass die Stege (3) durch Metallbleche gebildet sind.

3. Schalungselement nach Anspruch 1 oder 2, dadurch gekennzeichnet, dass die Flanschlappen (30) durch ausgestanzte und rechtwinklig aus der Stegebene abgebogene Elemente des Steges (3) und die Durchbrüche (31) zumindest teilweise durch die so entstehenden Stanzöffnungen in den beiden Endbereichen des Steges (3) gebildet sind.

4. Schalungselement nach einem der Ansprüche 1-3, dadurch gekennzeichnet, dass die Innenseite jeder Platte (1, 2) mit einer Vielzahl von gleich dimensionierten und gleich beabstandeten, vertikalen, im Querschnitt schwalbenschwanzförmigen Ankernuten (10, 20) versehen ist.

5. Schalungselement nach Anspruch 4, dadurch gekennzeichnet, dass es ferner wenigstens eine zwischen die Platten (1, 2) einschiebbare, Plattenhöhe aufweisende Hartschaum-Trennwand (4) mit in die genannten Ankernuten (10, 20) passend einsetzbaren Gegenelementen umfasst.

6. Schalungselement nach Anspruch 4 und 5, dadurch gekennzeichnet, dass die genannten Ankernuten (10, 20) an den beiden Platten (1, 2) versetzt angeordnet sind und dass die Gegenelemente (40) an jeder Trennwand (4) den gleichen Versatz aufweisen, dergestalt, dass jede Trennwand (4) durch um 180 Grad gedrehtes Einsetzen um eine halbe Teilung der Ankernutenabstände versetzbar ist.

7. Schalungselement nach einem der vorangehenden Ansprüche, dadurch gekennzeichnet, dass die Stege (3) und die Ankernuten (10, 20) zumindest in der Längsrichtung des Schalungselementes nach einem einheitlichen Raster angeordnet sind, wobei jeder Steg (3) in der besagten Längsrichtung des Schalungselementes eine höchstens Rastermass besitzende Dimension aufweist.

8. Schalungselement nach Anspruch 7, dadurch gekennzeichnet, dass das Rastermass 25 mm beträgt, wobei an der Aussenseite der Platten (1, 2) Schnittmarkierungen (7) angebracht sind.

9. Schalungselement nach einem der vorangehenden Ansprüche, dadurch gekennzeichnet, dass die beiden Platten (1, 2) ungleiche Wandstärke aufweisen.

## Claims

1. Form element for concrete-clad wall construction having two parallel rigid-foam slabs (1, 2) of equal height and equal width which are rigidly connected together by vertical metal cross-webs (3) having at least in part a smaller height than the slabs, characterised in that the slabs (1, 2) have substantially plane side faces and that the cross-webs (3) comprise flange pieces (30) arranged on both sides, at their two end regions, separated from one another and being situated in a pressure zone of each slab (1, 2) and, closer to their mid-sections, openings (31) at least partly situated in a tension zone of the slabs (1, 2), wherein the pressure zone and the tension zone refer to a loaded state of the form element, which arises when the form element is filled with unset concrete.

2. Form element according to claim 1, characterised in that the webs (3) are made of sheet metal.

3. Form element according to claim 1 or 2, characterised in that the flange pieces (30) are formed of punched out elements of the web (3) bent at right angles out of the plane of the web and the openings (31) are formed at least in part by the openings created by the punching out in the two end regions of the webs (3).

4. Form element according to any one of claims 1 to 3, characterised in that the inner face of each slab (1, 2) is provided with a plurality of equally sized and equally spaced vertical anchoring grooves (10, 20) having a swallow-tail cross- section.

5. Form element according to claim 4, characterised in that it includes further at least one rigid foam separator wall (4) having the height of the slabs, which is insertable between the slabs (1, 2) and comprises tongue elements suitable for insertion into the said anchoring grooves (10, 20).

6. Form element according to claims 4 and 5, characterised in that the said anchoring grooves (10, 20) in the two slabs (1, 2) are offsetly arranged and that the tongue elements (40) of each separator wall (4) have a similar offset arrangement, in such a way that each separator wall (4) is displaceable, by rotating it through 180 degrees, by a half division of the anchoring groove spacing.

7. Form element according to any one of the preceding claims, characterised in that the webs (3) and the anchoring grooves (10, 20) are arranged at least in the lengthwise direction of the form element in a uniform screen distance, wherein which each web (3) has in the said lengthwise direction of the form element a dimension which is at most the screen unit distance.

8. Form element according to claim 7, characterised in that the screen unit distance is 25 mm and section marks (7) are made on the outer faces of the slabs (1, 2).

9. Form element according to any of the preceding claims, characterised in that the two slabs (1, 2) have unequal wall thicknesses.

## Revendications

1. Elément de coffrage pour la construction en béton revêtu comprenant deux plaques verticales (1, 2) en mousse rigide, parallèles, de même longueur et de même hauteur, reliées rigidement l'une à l'autre par des entretoises métalliques verticales présentant au moins partiellement une hauteur inférieure à celle des plaques, caractérisé par le fait que les plaques (1, 2) présentent des surfaces latérales sensiblement planes et que les entretoises (3) présentent à leurs deux zones d'extrémité des flasques à pattes (30) disposés des deux côtés, séparés l'un de l'autre, et situés dans une zone de compression de chaque plaque (1, 2), et des évidements (31) disposés plus près de leur zone médiane, et situés au moins partiellement dans une zone de traction des plaques (1, 2), la zone de compression et la zone de traction étant rapportées à un état de contraintes de l'élément de coffrage existant dans un élément de coffrage rempli de béton non durci.

2. Elément de coffrage selon la revendication 1, caractérisé par le fait que les entretoises (3) sont formées de tôle métallique.

3. Elément de coffrage selon la revendication 1 ou 2, caractérisé par le fait que les flasques à pattes (30) sont formés par des éléments de l'entretoise (3) découpés et cintrés à angle droit du plan de l'entretoise, et que les évidements (31) sont formés au moins partiellement par les ouvertures ainsi découpées dans les deux zones d'extrémité de l'entretoise (3).

4. Elément de coffrage selon l'une des revendications 1-3, caractérisé par le fait que le côté intérieur de chaque plaque (1, 2) est muni d'une pluralité de rainures d'ancrage (10, 20) verticales, de section en forme de queue d'aronde, de mêmes dimensions et équidistantes.

5. Elément de coffrage selon la revendication 4, caractérisé par le fait qu'il comprend en outre au moins une paroi de séparation (4) en mousse rigide susceptible d'être enfoncée entre les plaques (1, 2), présentant la hauteur des plaques et comprenant des contre-éléments conçus pour être enfoncés dans lesdites rainures d'ancrage (10, 20).

6. Elément de coffrage selon la revendication 4 et 5, caractérisé par le fait que lesdites rainures d'ancrage (10, 20) sont disposées décalées sur les deux plaques (1, 2) et que les contre-éléments (40) sur chaque paroi de séparation (4) présentent le même décalage, de telle sorte que chaque paroi de séparation (4) par mise en place après rotation de 180° est déplaçable d'une distance correspondant à la moitié de l'espacement entre les rainures d'ancrage.

7. Elément de coffrage selon l'une des revendications précédentes, caractérisé par le fait que les entretoises (3) et les rainures d'ancrage (10, 20) sont disposées, au moins en sens longitudinal de l'élément de coffrage, selon un pas uniforme, chaque entretoise (3) dans ledit sens longitudinal de l'élément de coffrage présentant une dimension au plus égale à ce pas.

8. Elément de coffrage selon la revendication 7, caractérisé par le fait que le pas est de 25 mm, et que des repères de découpe (7) sont prévus sur le côté extérieur des plaques (1, 2).

9. Elément de coffrage selon l'une des revendications précédentes, caractérisé par le fait que les deux plaques (1, 2) présentent des épaisseurs de paroi inégales.
